# EUROPÄISCHE PATENTSCHRIFT

(11) **EP 1 257 706 B1**
(45) Veröffentlichungstag und Bekanntmachung des Hinweises auf die Patenterteilung: **17.11.2004**
(21) Anmeldenummer: 00990581.1
(22) Anmeldetag: 21.12.2000
(51) Int. Cl.: D05B 61/00, D05B 1/10

(54) **VERFAHREN UND VORRICHTUNG ZUM MASCHINELLEN NÄHEN EINER DOPPELKETTENSTICHNAHT**
METHOD AND DEVICE FOR MECHANICALLY SEWING A DOUBLE CHAIN STITCH SEAM
PROCEDE ET DISPOSITIF POUR REALISER A LA MACHINE UNE COUTURE A POINT DE CHAINETTE DOUBLE

(30) Priorität: 17.01.2000 DE 10001611
(43) Veröffentlichungstag der Anmeldung: 20.11.2002
(73) Patentinhaber: Schmale-Holding GmbH. & Co., 48607 Ochtrup (DE)
(72) Erfinder: REINDERS, Peter, 48607 Ochtrup (DE)
(74) Vertreter: Köchling, Conrad-Joachim, Dipl.-Ing.
(86) Internationale Anmeldenummer: PCT/DE2000/004626
(87) Internationale Veröffentlichungsnummer: WO 2001/053591

(56) Entgegenhaltungen:
- EP-A- 0 737 770
- US-A- 3 065 717
- US-A- 3 867 891
- US-A- 5 467 725

## Beschreibung

Die Erfindung betrifft ein Verfahren zum maschinellen Nähen einer Doppelkettenstichnaht, wobei der Doppelkettenstich mittels einer industriellen Nähmaschine mit Nähnadel und Nadelfaden sowie Hauptgreifer und Greiferfaden gebildet wird, indem der Nadelfaden auf der Nähunterseite kettenförmig gelegte Fadenschlingen verriegelt, wobei im Verlauf des Stichbildungsvorganges der sich insbesondere quer zur Nahtrichtung bewegende Hauptgreifer in der Schlingenhubstellung der Nähnadel die Nadelfadenschlinge aufnimmt und den Greiferfaden durch die Schlinge führt, während die Nadelfadenschlinge am Hauptgreifer entlanggleitet, wobei der Greiferfaden und die Nadelfadenschlinge zu einem Fadendreieck aufgespannt werden, in das die Nadel beim nachfolgenden Abwärtsgang einsticht.

Beim industriellen Nähen von Stoffbahnen oder textilen Einzelstücken, insbesondere beim Nähen der Säume, wird mit dem entsprechenden Nähvorgang eine gerade Doppelkettenstichnaht erzeugt. Die Anwendung eines Doppelkettenstichs ist unter anderem deswegen vorteilhaft, weil auf die Anordnung einer Unterspule verzichtet werden kann und kein Aufspulen des Greiferfadens erforderlich ist. Die Fadenführung erfolgt einerseits mittels der Nähnadel, die den Nadelfaden führt und durch die Nähebene (das Nähgut) hindurchsticht und eine Fadenschlinge hinter der Nähebene beim Zurückziehen der Nadel bildet, wobei andererseits unterhalb der Nähebene ein Hauptgreifer vorgesehen ist, der den Greiferfaden führt und durch die Schlinge des Nadelfadens fädelt. Beim Nähen in gerader Nahtrichtung ist die Ausbildung der Doppelkettenstichnaht unproblematisch. Bei üblichen industriellen Nähmaschinen werden hohe Stichgeschwindigkeiten von über 4000, sogar bis über 6000 Stichen pro Minute erzeugt. Hierbei tritt der Effekt auf, daß beim Nähen in Nahtrichtung sich allein durch den Transport des Nähgutes ein Fadendreieck aus der Fadenschlinge und dem Greiferfaden aufspannt, in welches dann die Nähnadel beim Abwärtsgang einsticht. Dadurch wird eine Verriegelung der Fadenschlingen erreicht. Sofern allerdings das Fadendreieck nicht ordnungsgemäß aufgespannt ist oder nicht an der richtigen Positionierung aufgespannt ist, so kommt es zu Fehlstichen, die ein Aufgehen der Naht zur Folge haben. Solche Fehlstiche können beispielsweise dann entstehen, wenn die aufeinander folgenden Einstichstellen der Nadel sehr eng benachbart sind, da dann die Fläche des Fadendreiecks sehr klein ist. Sofern abweichend von einer gradlinigen Ausbildung der Doppelkettenstichnaht eine andere Nahtform, beispielsweise eine ZickzackNaht, eine Quernaht oder dergleichen erzeugt werden soll, so kann mit herkömmlichen Einrichtungen nicht sichergestellt werden, daß das Fadendreieck derart aufgespannt wird, daß die Nähnadel beim nachfolgenden Abwärtsgang jeweils in die vom Dreieck umgebene Fläche einsticht. Besonders problematisch ist die Verriegelung auch bei einem Nahtabschluß, bei dem entgegen der Nahtrichtung genäht wird. In einem solchen Falle ist es nicht möglich, allein durch den Transport des Nähgutes ein Fadendreieck aufzuspannen.

Im Stand der Technik ist schon versucht worden, mit einem Greiferfinger die Fäden unterhalb der Nähebene zu ergreifen und ein Fadendreieck aufzuspannen, um das Verriegeln sicherzustellen. Solche Vorrichtungen haben sich nicht bewährt, da ein einwandfreies Nähen entgegen der Nahtrichtung, beispielsweise zum Nahtabschluß, unter Automatenbedingungen nicht sichergestellt werden konnte. Auch die mechanische Stabilität der entsprechenden Komponenten war nicht ausreichend. Zudem waren die Fäden bei solchen Vorrichtungen erheblich rißgefährdet, insbesondere bei hohen Geschwindigkeiten. Zudem traten bei solchen Einrichtungen auch viele Fehlstiche auf, insbesondere bei hohen Geschwindigkeiten, so daß sich solche Einrichtungen als nicht brauchbar erwiesen haben.

Aus der US-A-3 867 891 ist eine Mehrfachnadel-Doppelkettenstich-Steppmaschine bekannt. Bei dieser bekannten Maschine ist die Zielsetzung, eine Maschine zu schaffen, mit der es möglich ist, das Steppen auch in einer Richtung quer zur Bewegungsrichtung der Greifer auszuführen und zwar sowohl nach rechts als auch nach links. Um dieses zu erreichen ist dort ein Spreizer mit einem Spreizerfinger vorgesehen, der am Unterfaden (Greiferfaden) angreift und den Greiferfaden bei von der geradlinigen Bewegung abweichender Transportbewegung des zu vernähenden Stoffes oder dergleichen zur vom Greifer abgewandten Seite der Nadelachse der Nähnadel umzulenken. Bei dieser Maschine wird also der Greiferfaden mittels des Spreizers seitlich verschoben, um den Greiferfaden hinter die Nadel zu bringen. Dies ist nachteilig, weil einerseits nur der Greiferfaden von dem Spreizer ergriffen wird, so dass bezüglich des Greiferfadens eine erhebliche Gefahr des Fadenbruches besteht. Besonders nachteilig an dieser Ausgestaltung ist, dass eine Stichbildung nur in Transportrichtung und in quer dazu befindlichen Richtungen erfolgen kann, falls das zuletzt gebildete Stichloch sich nicht weiter vorn befindet als das dann auszuführende.

Diese Ausbildung ermöglicht es nicht, eine Stichbildung auszuführen, wenn beispielsweise zum Zwecke des Nahtabschlusses eine Nährichtungsumkehr entgegen der Nahtrichtung erfolgt. Auch bei sehr eng benachbarten Stichen ist es nicht möglich, dass von der Nadel zu durchstoßende Fadendreieck entsprechend großflächig aufzuspannen, so dass bei eng benachbarten Stichen Fehlstiche nicht vermeidbar sind.

Ausgehend von dieser Problematik liegt der Erfindung die Aufgabe zugrunde, ein Verfahren und eine Vorrichtung gattungsgemäßer Art zu schaffen, mit der das Verriegeln einer Doppelkettenstichnaht in einfacher Weise und mit hoher Präzision auch bei hohen Nähgeschwindigkeiten insbesondere dann sichergestellt ist, wenn die Nahtrichtung nicht gradlinig verläuft und wenn zum Nahtabschluß eine Nährichtungsumkehr entgegen der Nahtrichtung erfolgt.

Zur Lösung dieser Aufgabe schlägt die Erfindung vor, daß zur Vermeidung von Fehlstichen mittels eines angetriebenen Hilfsteiles die Nadelfadenschlinge und der Greiferfaden unterhalb der Nähebene in dem Bereich zwischen Hauptgreifer und Nähebene mit Abstand von der Nähnadel und dem Hauptgreifer zusammengeführt und so gehalten sowie derart bewegt wird, daß das Fadendreieck aufgespannt wird, in welches die Nähnadel beim Abwärtsgang einsticht.

Durch die erfindungsgemäße Verfahrensweise ist sichergestellt, daß das zur Verriegelung erforderliche Fadendreieck, in welches die Nähnadel beim Abwärtsgang einsticht, in jedem Falle so gebildet und ausgerichtet ist, daß die Nadel beim Abwärtsgang in den vom Fadendreieck umgebenen Flächenbereich einsticht. Bei einer normalen, gradlinigen Nahtausbildung kann das Hilfsteil funktionslos sein oder auch stillgesetzt sein. Sofern die zu erzeugenden Stiche sehr eng benachbart sind, kann das Fadendreieck entsprechend großflächig aufgespannt werden, da die Ausbildung des Fadendreiecks nicht von dem Weg abhängig ist, den das Nähgut zurückgelegt hat, sondern die Größe des Fadendreiecks ist allein von der Bewegung des Hilfsteiles bewirkt. Auch bei nicht gradliniger Nahtausbildung, sondern beispielsweise bei einer Zickzacknaht, einer Quernaht oder sonstigen Nahtformen ist eine einwandfreie Verriegelung möglich, da auch bei solchen Nahtformen das Fadendreieck mittels des Hilfsteiles ordnungsgemäß in dem Bereich aufgespannt wird, in welchen die Nähnadel beim Abwärtsgang einsticht.

Bevorzugt ist zudem vorgesehen, daß zum Abschluß der Doppelkettenstichnaht die Nährichtung umgekehrt wird, daß nach Nährichtungsumkehr im Stichrhythmus der sich auf- und abwärts bewegenden Nähnadel die von der Nähnadel unterhalb der Stoffbahn gebildete Fadenschlinge vom Hauptgreifer aufgenommen wird, anschließend mittels des angetriebenen Hilfsteiles der die Fadenschlinge bildende Nadelfaden unterhalb der Nähebene samt Greiferfaden mit Abstand von der Nadel und dem Hauptgreifer in Nahtrichtung vor diesen zusammengeführt und so gehalten wird sowie der zusammengeführte Fadenbereich in Nahtrichtung bewegt wird und ein Fadendreieck, gebildet aus dem die Schlinge bildenden Nadelfadenstrang, dem parallel zum Hauptgreifer geführten Greiferfadenbereich und dem zum zusammengeführten Bereich führenden Greiferfadenbereich, aufgespannt wird, in welches die Nähnadel einsticht, und nachfolgend der zusammengeführte Fadenbereich vom Hilfsteil freigegeben wird.

Hiermit ist sichergestellt, daß auch bei einer Nährichtungsumkehr entgegen der Nahtrichtung, beispielsweise zum Abschluß der Naht, ein Fadendreieck entsprechender Größe aufgespannt wird, in welches die abwärts gehende Nadel einsticht.

Vorzugsweise ist vorgesehen, daß das Hilfsteil synchron zur Nähmaschine oder zum Stichrhythmus der Nähnadel angetrieben wird.

Unter Umständen ist auch vorgesehen, daß das Hilfsteil von der Nähmaschine angetrieben wird.

Beispielsweise kann das Hilfsteil über einen Riemenantrieb mit dem Antrieb der Nähmaschine gekoppelt sein, so daß ein gemeinsamer Antrieb für beide Elemente ausreicht.

Bevorzugt kann aber auch vorgesehen sein, daß das Hilfsteil von einem separaten Antrieb angetrieben wird.

Dabei kann vorgesehen sein, daß das Hilfsteil von einem Servoantrieb angetrieben wird.

Zudem kann hierbei vorgesehen sein, daß der separate Antrieb nur dann in Betrieb gesetzt wird, wenn das Hilfsteil bewegt werden soll.

Der Antrieb mit einem separaten Antrieb ermöglicht es, übliche Nähmaschinen einzusetzen und mit der entsprechenden erfindungsgemäßen Verfahrensweise zu betreiben, ohne daß die Nähmaschine selbst umgebaut oder geändert werden muß. Zudem ist durch den separaten Antrieb, insbesondere in Form eines Servoantriebes, die Möglichkeit geschaffen, den Antrieb exakt auf die jeweilige Problemstellung der Nahtbildung auszurichten oder auch den Antrieb nur dann in Betrieb zu setzen, wenn eine Bewegung des Hilfsteiles erforderlich ist.

Ferner kann bevorzugt vorgesehen sein, daß nach der Aufnahme der Fadenschlinge vom Hauptgreifer die Fadenschlinge mittels des Hilfsteiles auf den Hauptgreifer entgegen dessen Arbeitsrichtung aufgeschoben wird.

Hierdurch wird die Nähsicherheit noch verbessert, da ein Abgleiten der Fadenschlinge vom Hauptgreifer vermieden wird und zudem durch das Aufschieben der Fadenschlinge auf den Hauptgreifer die Fläche des erzeugten Fadendreiecks vergrößert wird.

Gegenstand der Erfindung ist ferner eine Vorrichtung zum maschinellen Nähen einer Doppelkettenstichnaht, wobei der Doppelkettenstich mittels einer industriellen Nähmaschine mit Nähnadel und Nadelfaden sowie Hauptgreifer und Greiferfaden gebildet wird, indem der Nadelfaden auf der Nähgutunterseite kettenförmig gelegte Fadenschlingen verriegelt, wobei im Verlauf des Stichbildungsvorganges der insbesondere sich quer zur Nahtrichtung bewegende Hauptgreifer in der Schlingenhubstellung der Nähnadel die Nadelfadenschlinge aufnimmt und den Greiferfaden durch die Schlinge führt, während die Nadelfadenschlinge am Hals des Hauptgreifers entlanggleitet, wobei der Greiferfaden und die Nadelfadenschlinge zu einem Fadendreieck aufgespannt werden, in das die Nadel beim nachfolgenden Abwärtsgang einsticht.

Zur Lösung der oben angegeben Aufgabe wird vorgeschlagen, daß zur Vermeidung von Fehlstichen mittels eines angetriebenen Hilfsteiles die Nadelfadenschlinge und der Greiferfaden unterhalb der Nähebene in dem Bereich zwischen Hauptgreifer und Nähebene mit Abstand von der Nähnadel und dem Hauptgreifer zusammengeführt und so gehalten sowie derart bewegt wird, daß das Fadendreieck aufgespannt wird, in welches die Nähnadel beim Abwärtsgang einsticht.

Bevorzugte Weiterbildungen hierzu sind in den Unteransprüchen angegeben.

Durch die erfindungsgemäße Ausbildung wird sichergestellt, daß auch bei einer nicht gradlinigen Nahtausbildung oder bei sehr kurzem Abstand der Einstichstellen der Nähnadel oder auch bei einem Nähen entgegen der Nahtrichtung, beispielsweise zum Nahtabschluß, einfach und präzise auch bei hoher Nähgeschwindigkeit eine Aufspannung des Fadendreiecks erfolgt, in welches Nähnadel beim Abwärtsgang einstechen kann, so daß eine ordnungsgemäße Verriegelung der Doppelkettenstichnaht und auch ein ordnungsgemäßer Nahtabschluß erzeugt werden kann.

Zudem erfolgt durch die erfindungsgemäße Verfahrensweise beziehungsweise durch die Ausbildung der erfindungsgemäßen Vorrichtung eine schonende Behandlung der Fäden durch das Hilfsteil, so daß die Gefahr des Fadenrisses weitestgehend gemindert ist. Im Falle einer getriebemäßigen Kopplung des Hilfsteiles mit dem Nähmaschinenantrieb wird eine zwangsweise synchrone Bewegung der Elemente erreicht, so daß eine hohe Nahtpräzision verwirklicht ist. Insbesondere auch bei einer Nahtbildung entgegen der eigentlichen Nahtrichtung, beispielsweise zum Nahtabschluß, wird frühzeitig in den Nähprozeß eingegriffen, um die entsprechende Fadenführung zu gewährleisten.

Insbesondere wird durch die erfindungsgemäße Verfahrensweise und Vorrichtung erreicht, daß der Eingriff mittels des Hilfsteiles direkt bei der Aufnahme der Fadenschlinge durch den Hauptgreifer beginnt und erst beim Freigeben der Fadenschlinge zu einem bestimmten Zeitpunkt endet, wenn die Verriegelung des Doppelkettenstichs vollendet ist. Betrachtet man einen vollständig ausgeführten Doppelkettenstich, so befindet sich die aufgenommene Fadenschlinge über mehr als 90 % des Gesamtzeitablaufes für einen Gesamtstichablauf auf dem Hauptgreifer. Innerhalb dieser Zeit nimmt die Fadenschlinge zu bestimmten Zeitpunkten exakt vorbestimmbare Positionen ein, um das Fadendreieck korrekt aufzuspannen und eine korrekte Verriegelung zu gewährleisten, ohne daß Fehlstiche erzeugt werden, die ein Aufgehen der Naht zur Folge hätten. Dadurch, daß das Hilfsteil mehrere Funktionsflächen beziehungsweise Funktionskanten aufweist, wird im Zusammenwirken mit dem Bewegungsablauf des Hilfsteiles ermöglicht, die Fadenschlinge in definierte, für den Nähprozeß entscheidende zeitliche und räumliche Positionen zu bringen beziehungsweise das Fadendreieck entsprechend groß und örtlich exakt zu positionieren.

Insbesondere hierdurch ist sichergestellt, daß auch im schnellgetakteten Automatenbetrieb eine Doppelkettenstichnaht sowohl gradlinig, als auch bei der von der geraden Linie abweichender Nahtbildung als auch in Nährichtungsumkehr entgegen der Nahtrichtung erstellt wird.

Die in den Ansprüchen angegebene Funktionskante kann in beliebiger Weise ausgebildet sein. Sie kann beispielsweise durch eine Abwinklung eines Formteiles abgebildet sein. Sie kann aber auch durch einen glatten Stab oder dergleichen gebildet sein, der eine Kerbe oder ein ähnliches Element aufweist. Wesentlich ist für die Funktion lediglich, daß die Funktionskante den Nadelfaden und den Greiferfaden in einem Punkt zusammenhält, so daß durch die Bewegung des Hilfsteiles das entsprechende Fadendreieck aufgespannt werden kann.

Die Erfindung ist nachstehend anhand der schematischen Zeichnungsfiguren näher erläutert.

Es zeigt:
Figur 1 eine schematische Ansicht der hier interessierenden Elemente in Vorderansicht;
Figur 2 und 3 die wesentlichen Elemente in unterschiedlichen Funktionsstellungen in Draufsicht gesehen.

In den Zeichnungsfiguren sind lediglich die im Zusammenhang mit der Erfindung wesentlichen Teile gezeigt. Die wesentlichen Elemente der industriellen, Doppelkettenstiche erzeugenden Nähmaschine sind die Nähnadel 1 mit einer Lochung 2 an der Nadelspitze zur Durchführung des Nadelfadens 3, welcher den Oberfaden darstellt sowie ein unterhalb der Nähebene 4 befindlicher, synchron zur Nähnadel 1 angetriebener Hauptgreifer 5, dessen Arbeitsrichtung bei 6 angegeben ist. Die Nähnadel 1 führt Bewegungen in Richtung des Pfeiles 7 aus. Der Hauptgreifer 5 führt den Greiferfaden 8, der an einer Lochung 9 des Hauptgreifers austritt. Aus Vereinfachungsgründen ist in der Zeichnung eine Stichplatte oder dergleichen, die zum Auflegen der Stoffbahn in der Nähebene 4 dient, nicht gezeigt, ebenso wie ein möglicherweise vorgesehener Stoffpresser, der den Stoff in der Nähebene 4 gegen die Stichplatte oder gegen einen ebenfalls nicht dargestellten gegebenenfalls vorgesehenen Stoffrücker (Transporteur) preßt.

Während in der Figur 1 die Blickrichtung der Zeichnungsfigur parallel zur Transportrichtung der entsprechenden zu vernähenden Stoffbahn in der Nähebene 4 gerichtet ist, ist die Blickrichtung in Figur 2 und 3 orthogonal zur Nähebene 4, und zwar unterhalb der Nähebene 4 gesehen.

Die normale Transportrichtung der zu nähenden Ware ist bei 10 durch einen Pfeil angegeben. Diese Richtung entspricht der normalen Nahtrichtung, während die entgegengesetzte Richtung der Richtungsumkehr entgegengesetzt zur Nahtrichtung entspricht. Zur Bildung der Doppelkettenstichnaht beim Nähen entgegen der Nahtrichtung 10, wird ein Hilfsteil 11 wirksam (die Wirkungsweise wird nachstehend noch näher erläutert), welches beim Nähen in Nahtrichtung 10 unwirksam sein kann, sofern allein durch die Bewegung des Nähgutes das später noch beschriebene Fadendreieck aufgespannt wird.

In Figur 2 und 3 ist das vom Greiferfaden 8 und von der Schlinge des Nadelfadens 3 gebildete Fadendreieck ersichtlich, in welches die Nadel 1 mit dem fortlaufenden Nadelfaden 3 einsticht. Beim Nähen in Nahtrichtung 10 wird dieses Fadendreieck selbständig allein durch den Stofftransport aufgespannt, so daß der Einstich der abgehenden Nadel 1 in den von dem aufgespannten Fadendreieck umgebenden Bereich zwangsweise richtig erfolgt. Bei Abweichungen von der Nahtrichtung 10, insbesondere auch beim Nähen entgegen der Nahtrichtung 10, sorgt das Hilfsteil 11 dafür, daß das Fadendreieck so aufgespannt wird, daß der vom Fadendreieck umgebene Bereich von der Nadel 1 im Abwärtsgang getroffen wird. Das Hilfsteil 11 ist in unterschiedlichen Positionen gezeigt, nämlich in den Arbeitspositionen I bis IV, wobei das Hilfsteil 11 eine von der Kreisform abweichende, kurvenartige, in sich geschlossene Bewegung durchführt, beginnend von der Position I über die Position II hin zu der Position III und dann zu der Position IV und nachfolgend zurück in die Position I.

Beim Nähen in eine andere Richtung als der Nahtrichtung 10 entspricht, insbesondere auch beim Nähen entgegen der Nahtrichtung 10 nimmt der Hauptgreifer 5, die von der Nähnadel 1 gebildete Fadenschlinge des Nadelfadens 3 auf, wie insbesondere in Figur 1 verdeutlicht ist. Der Hauptgreifer 5 verfährt dabei quer zur Nahtrichtung 10 in Richtung des Pfeiles 6. In dieser Position bewegt sich das Hilfsteil 11 aus der Position gemäß I in die Position II (wie in Figur 1 und 2 gezeigt ist), wodurch mit der ersten Funktionsfläche 12, zum Beispiel einer Randkante, der die Schlinge bildende Nadelfaden 3 aufgenommen und auf den Hauptgreifer 5 entgegen dessen Arbeitsrichtung 6 aufgeschoben und gehalten wird, um ein Abgleiten von dem Hauptgreifer 5 zu verhindern und ein ausreichend großes Fadendreieck aufzuspannen. Dies geschieht durch eine relativ schnelle Bewegung des Hilfsteiles 11 entgegen der Arbeitsrichtung 6 des Hauptgreifers 5, aus der Position I in die Position II.

Zur Vorbereitung des Nadelfadens 3 und des Greiferfadens 8 zur Bildung des Fadendreiecks wird das Hilfsteil 11 dann aus der Position II in die Position III verlagert, bis der Nadelfaden 3 und der Greiferfaden 8 die Kante 13, zum Beispiel einen Eckbereich, Winkelbereich oder gerundeten Eckbereich, des Hilfsteiles 11 erreicht und dort gehalten wird. Auf diese Weise wird zwischen dem Bereich der Nadelfadenschlinge, die auf dem Hauptgreifer 5 gehalten ist, dem freien Greiferfaden 8 und dem Hauptgreifer 5 ein Fadendreieck aufgespannt, in welches die Nähnadel 1 beim Abwärtsgang einsticht. Der Nadelfaden 3 und der Greiferfaden 8 werden solange an dem Eckbereich 13 geführt, bis die Nähnadel 1 sicher in das Fadendreieck eingestochen hat.

Durch die zweite Funktionsfläche 14, zum Beispiel eine Randkante, wird der Zusammenführungsbereich der Fäden vom Hauptgreifer 5 heruntergeführt, wobei das Fadendreieck unter Verkleinerung der Dreiecksfläche noch solange geöffnet bleibt, bis die nächste Schlingenbildung des Nadelfadens 3 beginnt. Durch schnelles Herausfahren der Funktionsfläche 14 kann der verriegelte Stich vom Greifer 5 abgleiten und der Nähprozeß kann analog von vorn beginnen. Dies wird durch die Darstellung in Figur 3, Position IV verdeutlicht, von welcher Position aus das Hilfsteil 11 wiederum die Position I einnimmt.

Der Hauptgreifer 5 bewegt sich dabei entgegen der Arbeitsrichtung 6 wieder in die Ausgangsstellung zurück. Im Ausführungsbeispiel ist das Hilfsteil 11 durch einen L-förmigen Winkel dargestellt. Der Querschnitt der Schenkel ist vorzugsweise rund, um Beschädigungen der Fäden auszuschließen. Die Form des Hilfsteiles 11 ist aber nicht notwendigerweise L-förmig, sondern es sind beliebige Formen möglich, solange nur die entsprechenden Funktionsflächen und Funktionskanten erhalten sind. Die Bewegungsbetätigung des Hilfsteiles kann über einen separaten Antrieb erfolgen. Die Betätigung kann auch über einen Excenterantrieb erfolgen, wobei durch die Excenterausbildung die verlangsamte und beschleunigte Bewegung des Hilfsteiles 11 in einfacher Weise zu realisieren ist. Selbstverständlich ist es auch möglich, das Hilfsteil mit dem Antrieb der Nähmaschine zwangsweise zu koppeln, um einen Gleichlauf zu erreichen.

## Patentansprüche

1. Verfahren zum maschinellen Nähen einer Doppelkettenstichnaht, wobei der Doppelkettenstich mittels einer industriellen Nähmaschine mit Nähnadel (1) und Nadelfaden (3) sowie Hauptgreifer (5) und Greiferfaden (8) gebildet wird, indem der Nadelfaden (3) auf der Nähgutunterseite kettenförmig gelegte Fadenschlingen verriegelt, wobei im Verlauf des Stichbildungsvorganges der sich insbesondere quer zur Nahtrichtung (10) bewegende Hauptgreifer (5) in der Schlingenhubstellung der Nähnadel (1) die Nadelfadenschlinge aufnimmt und den Greiferfaden (8) durch die Schlinge führt, während die Nadelfadenschlinge am Hals des Hauptgreifers (5) entlang gleitet, wobei der Greiferfaden (8) und die Nadelfadenschlinge zu einem Fadendreieck aufgespannt werden, in das die Nadel (1) beim nachfolgenden Abwärtsgang einsticht, **dadurch gekennzeichnet, daß** zur Vermeidung von Fehlstichen mittels eines angetriebenen Hilfsteiles (11) die Nadelfadenschlinge und der Greiferfaden (8) unterhalb der Nähebene (4) in dem Bereich zwischen Hauptgreifer (5) und Nähebene (4) mit Abstand von der Nähnadel (1) und dem Hauptgreifer (5) zusammengeführt und so gehalten sowie derart bewegt wird, daß das Fadendreieck in Nahtrichtung (10) aufgespannt wird, in welches die Nähnadel (1) beim Abwärtsgang einsticht.

2. Verfahren nach Anspruch 1, **dadurch gekennzeichnet, daß** zum Abschluß der Doppelkettenstichnaht die Nährichtung entgegen der Nahtrichtung (10) umgekehrt wird, daß nach Nährichtungsumkehr im Stichrhythmus der sich auf- und abwärts bewegenden Nähnadel (1) die von der Nähnadel (1) unterhalb der Stoffbahn gebildete Fadenschlinge vom Hauptgreifer (5) aufgenommen wird, anschließend mittels des angetriebenen Hilfsteiles (11) der die Fadenschlinge bildende Nadelfaden (3) unterhalb der Nähebene (4) samt Greiferfaden (8) mit Abstand von der Nadel (1) und dem Hauptgreifer (5) in Nahtrichtung (10) vor diesen zusammengeführt und so gehalten wird sowie der zusammengeführte Fadenbereich in Nahtrichtung (10) bewegt wird und ein Fadendreieck, gebildet aus dem die Schlinge bildenden Nadelfadenstrang, dem parallel zum Hauptgreifer (5) geführten Greiferfadenbereich und dem zum zusammengeführten Bereich führenden Greiferfadenbereich, aufgespannt wird, in welches die Nähnadel (1) einsticht, und nachfolgend der zusammengeführte Fadenbereich vom Hilfsteil (11) freigegeben wird.

3. Verfahren nach Anspruch 1 oder 2, **dadurch gekennzeichnet, daß** das Hilfsteil (11)synchron zur Nähmaschine oder zum Stichrhythmus der Nähnadel (1) angetrieben wird.

4. Verfahren nach einem der Ansprüche 1 bis 3, **dadurch gekennzeichnet, daß** das Hilfsteil (11) von der Nähmaschine angetrieben wird.

5. Verfahren nach einem der Ansprüche 1 bis 3, **dadurch gekennzeichnet, daß** das Hilfsteil (11) von einem separaten Antrieb angetrieben wird.

6. Verfahren nach Anspruch 5, **dadurch gekennzeichnet, daß** das Hilfsteil (11) von einem Servoantrieb angetrieben wird.

7. Verfahren nach einem der Ansprüche 5 oder 6, **dadurch gekennzeichnet, daß** der separate Antrieb nur dann in Betrieb gesetzt wird, wenn das Hilfsteil (11) bewegt werden soll.

8. Verfahren nach einem der Ansprüche 1 bis 7, **dadurch gekennzeichnet, daß** nach der Aufnahme der Fadenschlinge vom Hauptgreifer (5) die Fadenschlinge mittels des Hilfsteiles (11) auf den Hauptgreifer (5) entgegen dessen Arbeitsrichtung aufgeschoben wird.

9. Vorrichtung zum maschinellen Nähen einer Doppelkettenstichnaht mit einer industriellen Nähmaschine mit einem Antriebsmotor,
einer auf- und abwärts bewegbaren Nähnadel (1), an der der Nadelfaden (3) geführt ist, einem unterhalb der Nähebene (4) befindlichen angetriebenen Hauptgreifer (5), an dem der Greiferfaden (8) geführt ist, wobei der Doppelkettenstich derart gebildet wird, daß der Nadelfaden (3) auf der Nähgutunterseite kettenförmig gelegte Fadenschlingen verriegelt, indem im Verlauf des Stichbildungsvorganges der Hauptgreifer (5) in der Schlingenhubstellung der Nähnadel (1) die Nadelfadenschlinge aufnimmt und den Greiferfaden (8) durch die Schlinge führt, wobei mittels des Greiferfadens (8) und der Nadelfadenschlinge ein Fadendreieck aufgespannt ist, das den Einstichbereich für die abwärtsgebende Nähnadel (1) bildet, **dadurch gekennzeichnet, daß** zur Vermeidung von Fehlstichen ein Hilfsteil (11) vorgesehen ist, welches unterhalb der Nähebene (4) bewegbar angeordnet ist, welches Funktionsflächen oder -kanten aufweist, mittels derer, nachdem der Hauptgreifer (5) die unterhalb der Nähebene mittels der Nähnadel (1) gebildete Fadenschlinge des Nadelfadens (3) aufgenommen hat, an einer Funktionskante (13), der Nadelfaden (3) und der Greiferfaden (8) in einem Punkt zusammengehalten sind, der in Nahtrichtung (10) vor der nachfolgenden, zu erzeugenden Einstichstelle der Nähnadel (1) liegt, so daß zwischen der Schlinge des Nadelfadens (3), die sich auf dem Hauptgreifer (5) befindet, und dem Greiferfaden (8) sowie dem Punkt (bei 13) ein Fadendreieck gebildet ist, in das die Nähnadel (1) einsticht.

10. Vorrichtung nach Anspruch 9, **dadurch gekennzeichnet, dass** das Hilfsteil (11) gestellfest gehaltert ist.

11. Vorrichtung nach einem der Ansprüche 9 oder 10, **dadurch gekennzeichnet, daß** das Hilfsteil (11) synchron zur Nähmaschine oder zum Stichrhytmus der Nähnadel (1) angetrieben ist.

12. Vorrichtung nach einem der Ansprüche 9 bis 11, **dadurch gekennzeichnet, daß** das Hilfsteil (11) um eine vertikal zur Nähebene (4) gerichtete Achse parallel zur Nähebene (4) bewegbar ist.

13. Vorrichtung nach einem der Ansprüche 9 bis 12, **dadurch gekennzeichnet, daß** das Hilfsteil (11) über einen Exzenterantrieb bewegbar ist.

14. Vorrichtung nach einem der Ansprüche 9 bis 13, **dadurch gekennzeichnet, daß** das Hilfsteil (11) an den Antriebsmotor der Nähmaschine angekoppelt und durch diesen angetrieben bewegbar ist.

15. Vorrichtung nach einem der Ansprüche 9 bis 13, **dadurch gekennzeichnet, daß** das Hilfsteil (11) von einem separaten Antrieb angetrieben ist.

16. Vorrichtung nach Anspruch 15, **dadurch gekennzeichnet, daß** das Hilfsteil (11) von einem Servoantrieb angetrieben ist.

17. Vorrichtung nach einem der Ansprüche 9 bis 16, **dadurch gekennzeichnet, daß** das Hilfsteil (11) eine erste Funktionsfläche (12) oder einen ersten Funktionssteg aufweist, mittels derer der Nadelfaden (3) und die vom Nadelfaden (3) gebildete auf dem Hauptgreifer (5) befindlichen Schlinge auf dem Hauptgreifer (5) festgehalten und ein Abgleiten verhindert ist.

18. Vorrichtung nach einem der Ansprüche 9 bis 17, **dadurch gekennzeichnet, daß** der Nadelfaden(3) und der Greiferfaden (8) in einem in Nahtrichtung (10) vor der Bewegungsachse der Nähnadel (1) liegenden Punkt zusammengehalten sind.

19. Vorrichtung nach einem der Ansprüche 9 bis 18, **dadurch gekennzeichnet, daß** eine zweite Funktionsfläche (14) oder ein zweiter Funktionssteg am Hilfsteil (11) vorgesehen ist, die oder der an die Funktionskante (13) anschließt, auf der der zusammengeführte Nadelfaden (3) und Greiferfaden (8) bis zur fertigen Stichbildung geführt ist.

20. Vorrichtung nach einem der Ansprüche 9 bis 19, **dadurch gekennzeichnet, daß** die zweite Funktionsfläche (14) den zusammengeführten Nadelfaden (3) und Greiferfaden (8) nach der fertigen Stichbildung freigibt.

21. Vorrichtung nach einem der Ansprüche 9 bis 20, **dadurch gekennzeichnet, daß** das Hilfsteil (11) im Wesentlichen zwei in einer Ebene und parallel zur Nähebene (4) verlaufende Schenkel aufweist, die die erste und zweite Funktionsfläche (12,14) bilden und die zwischen sich einen Eckbereich einschließen, der die Funktionskante (13) bildet.

## Claims

1. A method for the machine sewing of a double chain stitch seam, whereby the double chain stitch is formed by means of an industrial sewing machine having a sewing needle (1) and needle thread (3) and also main looper (5) and looper thread (8), by the needle thread (3) locking thread loops laid in chains on the underside of the item being sewn, whereby in the course of the stitch formation operation the main looper (5) moving in particular transversely to the seam direction (10) receives the needle thread loop in the needle rise position of the sewing needle (1) and guides the looper thread (8) through the loop, while the needle thread loop slides along the neck of the main looper (5), whereby the looper thread (8) and the needle thread loop are clamped to form a thread triangle into which the needle (1) penetrates during the subsequent downward movement,
**characterised in that** to avoid missed stitches by means of a driven auxiliary part (11) the needle thread loop and the looper thread (8) are brought together beneath the sewing plane (4) in the region between the main looper (5) and sewing plane (4) spaced from the sewing needle (1) and the main looper (5) and are held thus and also moved in such a manner that the thread triangle is clamped in the seam direction (10), into which the sewing needle (1) penetrates during the downward movement.

2. A method according to Claim 1,
**characterised in that** to finish the double chain stitch seam, the sewing direction is reversed compared to the seam direction (10),
**in that** after the reversal of the sewing direction the thread loop formed by the sewing needle (1) beneath the web of fabric is received by the main looper (5) in the stitch rhythm of the sewing needle (1) moving up and down, then by means of the driven auxiliary part (11) the needle thread (3) forming the thread loop is brought, beneath the sewing plane (4), together with looper thread (8) spaced from the needle (1) and the main looper (5) in the seam direction (10) in front of it and is held thus and also the brought together thread region is moved in the seam direction (10) and a thread triangle, formed from the needle thread strand forming the loop, the looper thread region guided parallel to the main looper (5) and the looper thread region leading to the brought together region is clamped, into which the sewing needle (1) penetrates, and subsequently the brought together thread region is released from the auxiliary part (11).

3. A method according to Claim 1 or 2,
**characterised in that** the auxiliary part (11) is driven in synchronism with the sewing machine or the stitch rhythm of the sewing needle (1).

4. A method according to one of Claims 1 to 3,
**characterised in that** the auxiliary part (11) is driven by the sewing machine.

5. A method according to one of Claims 1 to 3,
**characterised in that** the auxiliary part (11) is driven by a separate drive.

6. A method according to Claim 5,
**characterised in that** the auxiliary part (11) is driven by a servo drive.

7. A method according to one of Claims 5 or 6,
**characterised in that** the separate drive is only set in operation if the auxiliary part (11) is meant to be moved.

8. A method according to one of Claims 1 to 7,
**characterised in that** after the thread loop has been received by the main looper (5) the thread loop is pushed by means of the auxiliary part (11) onto the main looper (5) against its working direction.

9. A device for mechanically sewing a double chain stitch seam with an industrial sewing machine having a drive motor, a sewing needle (1) that moves up an down, on which the needle thread (3) is guided, a driven main looper (5) situated beneath the sewing plane (4), on which the looper thread (8) is guided, wherein the double chain stitch is formed in such a manner that the needle thread (3) locks thread loops laid in chains on the underside of the item being sewn by, in the course of the stitch formation operation, the main looper (5) in the needle rise position of the sewing needle (1) receiving the needle thread loop and guiding the looper thread (8) through the loop, whereby by means of the looper thread (8) and the needle thread loop a thread triangle is clamped, which forms the perforation region for the downwardly moving sewing needle (1),
**characterised in that** to avoid missed stitches an auxiliary part (11) is provided, which is moveably disposed beneath the sewing plane (4), and which comprises functional faces or edges by means of which, after the main looper (5) has received the thread loop of the needle thread (3) formed beneath the sewing plane by means of the sewing needle, at an functional edge (13), the needle thread (3) and the looper thread (8) are held together in a point which lies in the seam direction (10) in front of the following perforation point of the sewing needle (1) that is to be produced, so that between the loop of the needle thread (3), which is situated on the main looper (5), and the looper thread (8) and also the point (at 13) a thread triangle is formed into which the sewing needle (1) penetrates.

10. A device according to Claim 9,
**characterised in that** the auxiliary part (11) is mounted fixed to the frame.

11. A device according to one of Claims 9 or 10,
**characterised in that** the auxiliary part (11) is driven in synchronism to the sewing machine or to the stitch rhythm of the sewing needle (1).

12. A device according to one of Claims 9 to 11,
**characterised in that** the auxiliary part (11) can move parallel to the sewing plane (4) around an axis directed vertically to the sewing plane (4).

13. A device according to one of Claims 9 to 12,
**characterised in that** the auxiliary part (11) can be moved via an eccentric drive.

14. A device according to one of Claims 9 to 13,
**characterised in that** the auxiliary part (11) is coupled to the drive motor of the sewing machine and can be moved under its propulsion.

15. A device according to one of Claims 9 to 13,
**characterised in that** the auxiliary part (11) is driven by a separate drive.

16. A device according to Claim 15,
**characterised in that** the auxiliary part (11) is driven by a servo drive.

17. A device according to one of Claims 9 to 16,
**characterised in that** the auxiliary part (11) comprises a first functional surface (12) or a first functional web, by means of which the needle thread (3) and the loop formed by the needle thread (4) and situated on the main looper (5) is held fast on the main looper (5) and is prevented from sliding off.

18. A device according to one of Claims 9 to 17,
**characterised in that** the needle thread (3) and the looper thread (8) are held together in a point lying in the seam direction (10) in front of the axis of movement of the sewing needle (1).

19. A device according to one of Claims 9 to 18,
**characterised in that** a second functional face (14) or a second functional web is provided at the auxiliary part, which is connected to the functional edge (13), on which the brought together needle thread (3) and looper thread (8) is guided until the stitch formation is complete.

20. A device according to one of Claims 9 to 19,
**characterised in that** the second functional face (15) frees the brought together needle thread (3) and looper thread (8) after the finished stitch formation.

21. A device according to one of Claims 9 to 20,
**characterised in that** the auxiliary part (11) essentially comprises two legs running in one plane and parallel to the sewing plane (4), which form the first and second functional faces (12, 14) and which between them form a corner region that forms the functional edge (13).

## Revendications

1. Procédé pour réaliser à la machine une couture au point de chaînette double, sachant que le point de chaînette double est réalisé à l'aide d'une machine à coudre industrielle équipée d'une aiguille (1) et d'un fil d'aiguille (3), ainsi que d'un crochet principal (5) et d'un fil de dessous (8), selon lequel le fil d'aiguille (3) verrouille des boucles de fil posées en forme de chaîne sur le dessous de l'article à coudre, sachant qu'au cours du processus de formation des points, le crochet principal (5) se déplaçant notamment transversalement à la direction de la couture (10) saisit la boucle formée par le fil d'aiguille alors que l'aiguille (1) est dans la position de levage de la boucle et fait passer le fil de dessous (8) à travers la boucle tandis que la boucle du fil d'aiguille glisse le long du col du crochet principal (5), sachant que le fil de dessous (8) et la boucle du fil d'aiguille sont positionnés pour former un triangle dans lequel l'aiguille (1) pique lors du mouvement descendant qui suit, **caractérisé en ce que**, pour éviter des points défectueux, un élément auxiliaire entraîné (11) réunit la boucle du fil d'aiguille et le fil de dessous (8) sous le plan de couture (4), dans la zone comprise entre le crochet principal (5) et le plan de couture (4), à distance de l'aiguille (1) et du crochet principal (5), et les maintient et les déplace de telle manière que le triangle dans lequel l'aiguille (1) pique lors du mouvement descendant soit positionné dans le sens de la couture (10).

2. Procédé selon la revendication 1, **caractérisé en ce que**, pour arrêter la couture au point de chaînette double, on inverse le sens de couture par rapport au sens (10) de la couture déjà réalisée, **en ce qu'**après l'inversion du sens de couture, la boucle de fil formée par l'aiguille (1) sous la bande de tissu au rythme des piqûres de ladite aiguille (1) qui monte et qui descend est saisie par le crochet principal (5), puis l'élément auxiliaire entraîné (11) réunit le fil (3) formant la boucle avec le fil de dessous (8) sous le plan de couture (4), à distance de l'aiguille (1) et du crochet principal (5) et devant ces derniers par rapport au sens de couture (10), qui sont ainsi maintenus, et la zone de fils réunis est déplacée dans le sens de couture (10) pour former un triangle en fils composé du brin de fil formant la boucle, de la partie du fil de dessous guidée parallèlement au crochet principal (5) et de la partie du fil de dessous menant à la zone de jonction, triangle dans lequel pique l'aiguille (1) avant que la zone de fils réunis ne soit libérée de l'élément auxiliaire (11).

3. Procédé selon la revendication 1 ou 2, **caractérisé en ce que** l'élément auxiliaire (11) est entraîné de façon synchrone avec la machine à coudre ou avec le rythme des piqûres de l'aiguille (1).

4. Procédé selon l'une des revendications 1 à 3, **caractérisé en ce que** l'élément auxiliaire (11) est entraîné par la machine à coudre.

5. Procédé selon l'une des revendications 1 à 3, **caractérisé en ce que** l'élément auxiliaire (11) est entraîné par un entraînement séparé.

6. Procédé selon la revendication 5, **caractérisé en ce que** l'élément auxiliaire (11) est entraîné par un servomoteur.

7. Procédé selon la revendication 5 ou 6, **caractérisé en ce que** l'entraînement séparé n'est mis en marche que lorsque l'élément auxiliaire (11) doit être déplacé.

8. Procédé selon l'une des revendications 1 à 7, **caractérisé en ce qu'**après que le crochet principal (5) a saisi la boucle de fil, ladite boucle de fil est enfilée par l'élément auxiliaire (11) sur le crochet principal (5) dans le sens inverse au sens de travail de ce dernier.

9. Dispositif pour réaliser une couture au point de chaînette double à l'aide d'une machine à coudre industrielle équipée d'un moteur d'entraînement, d'une aiguille (1) pouvant monter et descendre qui guide le fil (3), d'un crochet principal (5) entraîné situé sous le plan de couture (4), qui guide le fil de dessous (8), sachant que le point de chaînette double est formé de telle manière que le fil d'aiguille (3) verrouille des boucles de fil posées en forme de chaîne sur le dessous de l'article à coudre par le fait qu'au cours du processus de formation des points, le crochet principal (5) saisit la boucle formée par le fil d'aiguille alors que l'aiguille (1) est dans la position de levage de la boucle et fait passer le fil de dessous (8) à travers la boucle, sachant que le fil de dessous (8) et la boucle du fil d'aiguille sont positionnés pour former un triangle qui représente la zone où l'aiguille (1) pique lorsqu'elle descend, **caractérisé en ce que**, pour éviter des points défectueux, un élément auxiliaire (11) est prévu, qui est disposé de façon mobile sous le plan de couture (4) et qui présente des surfaces ou des arêtes fonctionnelles au moyen desquelles, après que le crochet principal (5) a saisi la boucle de fil formée par l'aiguille (1) avec le fil d'aiguille (3) sous le plan de couture, le fil (3) de l'aiguille et le fil de dessous (8) sont réunis au niveau d'une arête fonctionnelle (13), en un point qui, par rapport au sens de la couture (10), est situé devant le point où l'aiguille (1) va ensuite piquer, de sorte qu'entre la boucle du fil d'aiguille (3), qui se trouve sur le crochet principal (5), le fil de dessous (8) et le point (en 13), il se forme un triangle de fils dans lequel pique l'aiguille (1).

10. Dispositif selon la revendication 9, **caractérisé en ce que** l'élément auxiliaire (11) est solidaire du bâti.

11. Dispositif selon la revendication 9 ou 10, **caractérisé en ce que** l'élément auxiliaire (11) est entraîné de façon synchrone avec la machine à coudre ou avec le rythme des piqûres de l'aiguille (1).

12. Dispositif selon l'une des revendications 9 à 11, **caractérisé en ce que** l'élément auxiliaire (11) est mobile parallèlement au plan de couture (4), autour d'un axe orienté verticalement par rapport au plan de couture (4).

13. Dispositif selon l'une des revendications 9 à 12, **caractérisé en ce que** l'élément auxiliaire (11) peut être déplacé par l'intermédiaire d'un entraînement à excentrique.

14. Dispositif selon l'une des revendications 9 à 13, **caractérisé en ce que** l'élément auxiliaire (11) est accouplé au moteur d'entraînement de la machine à coudre et peut être déplacé en étant entraîné par ce dernier.

15. Dispositif selon l'une des revendications 9 à 13, **caractérisé en ce que** l'élément auxiliaire (11) est entraîné par un entraînement séparé.

16. Dispositif selon la revendication 15, **caractérisé en ce que** l'élément auxiliaire (11) est entraîné par un servomoteur.

17. Dispositif selon l'une des revendications 9 à 16, **caractérisé en ce que** l'élément auxiliaire (11) possède une première surface fonctionnelle (12) ou une première aile fonctionnelle au moyen de laquelle le fil d'aiguille (3) et la boucle formée par le fil d'aiguille (3) et située sur le crochet principal (5) sont maintenus sur ledit crochet principal (5) et ne peuvent pas en glisser.

18. Dispositif selon l'une des revendications 9 à 17, **caractérisé en ce que** le fil d'aiguille (3) et le fil de dessous (8) sont maintenus ensemble en un point situé devant l'axe de mouvement de l'aiguille (1) par rapport au sens de la couture (10).

19. Dispositif selon l'une des revendications 9 à 18, **caractérisé en ce qu'**une seconde surface fonctionnelle (14) ou une seconde aile fonctionnelle est prévue sur l'élément auxiliaire (11) qui fait suite à l'arête fonctionnelle (13) sur laquelle fil d'aiguille (3) et le fil de dessous (8) réunis sont guidés jusqu'à ce que le point soit achevé.

20. Dispositif selon l'une des revendications 9 à 19, **caractérisé en ce que** la seconde surface fonctionnelle (14) libère le fil d'aiguille (3) et le fil de dessous (8) réunis après achèvement du point.

21. Dispositif selon l'une des revendications 9 à 20, **caractérisé en ce que** l'élément auxiliaire (11) présente essentiellement deux ailes s'étendant dans un plan et parallèlement au plan de couture (4), qui constituent les première et seconde surfaces fonctionnelles (12, 14) et qui forment entre elles un angle représentant l'arête fonctionnelle (13).
